# EUROPÄISCHE PATENTSCHRIFT

(11) **EP 0 170 173 B1**
(45) Veröffentlichungstag und Bekanntmachung des Hinweises auf die Patenterteilung: **17.05.1989**
(21) Anmeldenummer: 85109069.6
(22) Anmeldetag: 19.07.1985
(51) Int. Cl.: H01H 57/00

(54) **Piezoelektrisches Relais**
Piezoelectric relay
Relais piézoélectrique

(30) Priorität: 24.07.1984 DE 3427294
(43) Veröffentlichungstag der Anmeldung: 05.02.1986
(73) Patentinhaber: SIEMENS AKTIENGESELLSCHAFT, 80333 München (DE)
(72) Erfinder: Lüneburger, Klaus, Dipl.-Ing., D-1000 Berlin 45 (DE)

(56) Entgegenhaltungen:
- DE-A- 2 811 524
- US-A- 3 688 135
- US-A- 4 318 023
- US-A- 4 454 442
- IBM TECHNICA DISCLOSURE BULLETIN, Band 20, Nr. 6, November 1977, Seite 2263, New York, US; W. SAKMANN: "Piezo stroke amplifier for matrix printers"

## Beschreibung

Die Erfindung bezieht sich auf ein piezoelektrisches Relais mit mindestens einem piezokeramischen Längswandler, dessen Längenänderung beim Anlegen einer Spannung eine proportionale Änderung der Einspannlänge mindestens eines als Knickfeder ausgebildeten Kontaktelements bewirkt, wobei der Mittelbereich der Knickfeder relativ zu mindestens einem Gegenkontaktelement eine Transversalbewegung ausführt.

Zum Antrieb von Relais werden seit jeher Elektromagnetsysteme in verschiedensten Ausführungsformen verwendet, deren Erregerspule durch ihre Erwärmung und durch kontaktschädliche Ausdünstungen der Wicklungsisolierung unerwünschte Auswirkungen auf die Relaisfunktion haben kann. Auf der Suche nach anderen Antriebssystemen wurde auch bereits vor langer Zeit eine Ausnutzung des piezoelektrischen Effekts zum Schalten von Relaiskontakten in Erwägung gezogen. Da die Formänderung piezoelektrischer Wandlerelemente jedoch im Vergleich zu ihrer Größe nur gering ist, konnten mit derartigen Konstruktionen bisher die Leistungseigenschaften elektromagnetischer Relais nicht erreicht werden.

So ist bei bekannten piezoelektrischen Relais (DE-U-19 17 876, DE-A-28 11 524) jeweils das Kontaktelement unmittelbar mit einem Biegewandler verbunden, so daß die Auslenkung des Biegeelementes unmittelbar den Kontakthub ergibt. Um bei derartigen Relais einen genügend großen Kontakthub zu erhalten, müssen der Biegewandler und damit das Relais insgesamt eine Größe erhalten, die für die meisten Anwendungsgebiete einen wirtschaftlichen Einsatz derartiger Relais nicht ermöglicht. Ist der Wandler gleichzeitig Träger der Kontaktstücke, der Stromzuführungen und evtl. zusätzlicher magnetischer Bauteile, so wird die Wandlerfunktion durch das elektrische Feld der Schaltspannung beeinflußt, während die Erwärmung der Kontaktstücke durch den Schaltstrom das Wandlermaterial selbst beeinträchtigen kann. Außerdem gibt es Probleme, zwischen dem Kontaktmaterial und der Wandlerkeramik eine haltbare Verbindung herzustellen, die keine Bimetall-Wirkung haben darf. Von Nachteil ist auch, daß die Wandler aufgrund ihrer Eigenschaften (Hysterese, Schleichen, Reihenfolge der Betätigungen) keine konstanten Kontaktkräfte ermöglichen.

Ein piezoelektrisches Relais der eingangs genannten Art ist bereits aus der US-A-4,454,442 bekannt. Dort sind jeweils der Längswandler und die Knickfeder in Längsrichtung aneinanderstoßend angeordnet, und diese Anordnung von Längswandler und Knickfeder ist mit den freien Enden zwischen Gehäusewänden eingespannt. Da jedoch die zum Schalten erforderliche Längenänderung des Längswandlers von seiner absoluten Länge abhängt, und zum Schalten von Kontaktfedern relativ große Längenänderungen notwendig sind, ergibt die Serienanordnung von Wandler und Kontaktfeder eine für den praktischen Einsatz unerwünscht große Gesamtlänge.

Aus IBM Technical Disclosure Bulletin, 1977, Heft 6, Seite 2263, ist auch bereits eine Anordnung bekannt, bei der ein Längswandler und eine Knickfeder zur Betätigung einer Druckernadel parallel zueinander angeordnet sind. Allerdings ist dort eine verhältnismäßig komplizierte Doppelhebelanordnung vorgesehen, um bei Längenänderung des Längswandlers eine gegensinnig proportionale Änderung der Einspannlänge der Knickfeder zu erreichen.

Weiterhin ist aus der US-A-3,688,135 eine piezoelektrisch betätigte Schalteinrichtung bekannt, bei der Kontaktfedern parallel zu einem Biegewandler angeordnet und durch eine Schnappfeder in Längsrichtung mit Druck beaufschlagt sind. Dadurch ergibt sich ein bistabiles Schaltverhalten.

. Aufgabe der Erfindung ist es, ein piezoelektri-. sches Relais der eingangs genannten Art mit mindestens einem Längswandler zu schaffen, bei dem eine Kraft-Weg-Charakteristik ähnlich wie bei elektromagnetischen Relais in einer einfachen und platzsparenden Konstruktion verwirklicht werden kann.

Erfindungsgemäß wird diese Aufgabe dadurch gelöst, daß die Knickfeder im wesentlichen parallel zu dem Längswandler eingespannt ist, wobei ihre Einspannlänge durch die Längenänderung des Längswandlers gleichsinnig proportional veränderbar ist und durch Mittel zur elastischen Vorspannung in kraftschlüssige Druckverbindung mit den Stirnflächen des Längswandlers gebracht ist.

Bei der Erfindung wird also die Längenänderung des Längswandlers bzw. Elongators auf eine Knickfeder, also eine auf Knickung beanspruchte Blattfeder, übertragen. Proportional zur Länge des Längswandlers wird diese Knickfeder mehr oder weniger durchgebogen, wobei sich ihr Mittelbereich senkrecht zur Längsachse des Elongators bewegt. Auf diese Weise läßt sich eine Auslenkung erreichen, die einen brauchbaren Kontaktweg ergibt, wenn die Knickfeder in ihrem Mittelbereich als Kontaktelement ausgebildet ist. Im spannungslosen Zustand des Längswandlers ist die Knickfeder im wesentlichen gestreckt, wobei es zweckmäßig ist, auch in diesem Zustand eine leichte Durchbiegung der Feder vorzusehen, um beim Ansprechen des Längswandlers eine Ausknickung nur in einer definierten Richtung zuzulassen. Mit einer derartigen leichten Durchbiegung kann auch bei dieser Schaltstellung eine genügende Kontaktkraft der Knickfeder gegenüber einem Gegenkontaktelement aufgebracht werden.

Mit der Erfindung wird nicht nur der grundsätzliche Vorteil eines piezoelektrischen Relais, nämlich die Vermeidung einer Erregerspule und der mit ihr verbundenen Probleme, erreicht, vielmehr wird es durch die Trennung des piezokeramisehen Wandlers vom Kontaktelement möglich, das gewünschte Schaltverhalten auf einfachere Weise zu verwirklichen. Der piezokeramische Längswandler besitzt keine Kontakt-Stromzuführungen, keine Kontaktstücke oder magnetischen Bauelemente. Seine Längenänderung wird auf die Knickfeder übertragen, wobei mit einer derartigen Anordnung ausreichende Kontaktwege erreichbar sind. Eine Vergrößerung des Hubs ist möglich, wenn die Knickfeder von der Achse des Längswandlers entfernt wird und die Längenänderung des Wandlers über ein Hebelsystem auf die Feder übertragen wird.

Bei Verwendung eines Längswandlers mit einer oder mehreren Knickfedern erhält man ein monostabiles System. Es könnte aber auch eine bistabile Ausführung geschaffen werden, wenn zwei Wandler verwendet werden, von denen einer über einen Drehpunkt und einen Hebel eine positive Längenänderung bewirkt. Die Konstruktion wird in diesem Fall jedoch komplizierter.

Im spannungslosen Zustand des Längswandlers ist die Knickfeder bei einer Ausführungsform der Erfindung gestreckt. Um für diese Stellung auch Kontaktkraft zu erhalten, muß die Feder durch einen Gegenkontakt etwas aus ihrer Ruhelage herausgebogen werden. Mit dieser Maßnahme wird auch sichergestellt, daß beim Ansprechen des Längswandlers eine Knickung der Feder nur in definierter Richtung erfolgt. In der Ruhelage läßt sich also die Kontaktkraft allein durch die Steifigkeit der geringfügig ausgelenkten Feder erzeugen, ohne daß die Zugwirkung des Längswandlers hierzu einen Beitrag leisten muß. In bestimmten Anwendungsfällen könnte auch diese Zugwirkung mit herangezogen werden.

Die Erfindung wird nachfolgend an Ausführungsbeispielen anhand der Zeichnung näher erläutert. Es zeigt
Fig. 1 ein piezoelektrisches Relais mit einem Längswandler und einer unmittelbar an dem Längswandler angebrachten Knickfeder,
Fig. 2 einen Längswandler mit einer über ein Hebelsystem angekoppelten Knickfeder,
Fig. 3 bis 5 verschiedene Abwandlungen eines Längswandlers mit einer Knickfeder,
Fig. 6 einen Längswandler mit zwei rahmenartig angeordneten Knickfedern,
Fig. 7 einen Längswandler mit einem Druckrahmen und einer Knickfeder,
Fig. 8 und 9 ein in den vorhergehenden Ausführungsbeispielen anwendbares Dauermagnetsystem in zwei Ansichten.

Alle Zeichnungen zeigen lediglich den schematischen Aufbau des Relaissystems. Die konstruktive Ausgestaltung kann der Fachmann daraus ableiten.

Das in Fig. 1 dargestellte piezoelektrische Relais enthält in einem Gehäuse 1 einen Längswandler 2, der mit einem Ende 2a am Gehäuse befestigt ist und mit seinem freien Ende 2b in Richtung seiner Längsachse frei beweglich ist. Das bedeutet, daß beim Anlegen einer Spannung an den Längswandler 2 über nicht dargestellte Anschlußelemente eine Längenänderung, nämlich eine Verkürzung, des Längswandlers erfolgt, was sich in einer Verschiebung der Stirnseite am Ende 2b bemerkbar macht. Parallel zum Längswandler ist eine als Blattfeder ausgebildete Knickfeder 3 vorgesehen, welche mit ihren Enden jeweils mit den Enden des Längswandlers 2 gekoppelt ist, also am Ende 3a mit dem Ende 2a und am Ende 3b mit dem Ende 2b. Etwa in ihrer Mitte besitzt die Knickfeder 3 ein Kontaktstück 4, welches zwischen zwei Gegenkontaktelementen 5 und 6 umschaltbar ist. Kontaktanschlußelemente für das Kontaktstück 4 und für die Gegenkontaktelemente 5 und 6 sind nicht eigens dargestellt, doch müssen sie in üblicher Weise vorgesehen werden. Außerdem ist zur Kopplung zwischen Längswandler 2 und Knickfeder 3 eine Andruckfeder 7 vorgesehen, welche das Ende 3b auf die Stirnseite am Wandlerende 2b drückt.

Solange das Wandlerelement nicht erregt ist, nimmt die Knickfeder 3 die in Fig. 7 durchgezogene Linienform ein. Dabei liegt das Kontaktstück 4 auf dem Gegenkontaktelement 5 auf, wodurch die Knickfeder 3 leicht aus der gestreckten Form nach links durchgebogen ist. Wird das Wandlerelement 2 über nicht dargestellte Anschlußelemente an Spannung gelegt, so verkürzt es sich und das Ende 2b verschiebt sich in Fig. 1 nach oben. Damit wird die Knickfeder 3 stark nach links durchgebogen, wobei das Kontaktstück 4 gegen den Gegenkontakt 6 gedrückt wird. Die Feder 3 nimmt dann die gestrichelte Form 3c ein. Nach Abschalten der Spannung am Längswandler 2 kehrt die Feder wieder in ihre Ausgangslage bzw. Ausgangsform zurück.

Die Fig. 2 zeigt eine Abwandlung gegenüber Fig. 1 in der Weise, daß die Knickfeder 3 mit ihrer Längsachse gegenüber der Längsachse des Längswandlers 2 versetzt ist, wobei die Längenänderung des Längswandlers 2 über einen Hebel 8 auf die Knickfeder 3 übertragen wird. Dadurch ist ein größerer Kontakthub möglich. Ansonsten entspricht die Wirkungsweise des Relais der Ausführungsform von Fig. 1. Ein solches System ist auch in Fig. 3 dargestellt. Der Hebelarm 8 ist auch hier mit seinem Ende 8a im Gehäuse 1 gelagert und wird über eine Blattfeder 17 an das freie Ende des Längswandlers 2 angedrückt.

Bei der Ausführungsform von Fig. 4 ist der Hebelarm 8 im Gehäuse 1 im Bereich 1a fest eingespannt, und zwar so, daß er auf das freie Ende des Längswandlers 2 hin eine Vorspannung erhält. Bei Verkürzung des Längswandlers folgt ihm also der Hebelarm 8 und schaltet damit das Kontaktstück 4 vom Gegenkontaktelement 5 zum Gegenkontaktelement 6 um.

In Weiterbildung von Fig. 4 ist bei der Ausführungsform von Fig. 5 die Knickfeder 3 zwischen zwei Hebelarmen 18a und 18b eingespannt, welche ihrerseits in dem Gehäuseteil 19 so verspannt sind, daß sie von beiden Seiten auf die Stirnflächen des Längswandlers 2 drücken. Die Funktion des Relais ist die gleiche wie beim vorhergehenden Beispiel.

Bei der Ausführungsform von Fig. 6 ist der Längswandler 2 zwischen zwei Druckplatten 28a und 28b eingespannt, welche mit zwei Knickfedern 23a und 23b einen Druckrahmen bilden, der den Längswandler 2 umgibt. Die beiden Knickfedern 23a und 23b sind dabei in eine stärker gekrümmte Form vorgespannt; wenn der Längswandler sich verkürzt, biegen sie sich stärker durch und schalten von den Ruhekontakten 25a und 25b zu den Arbeitskontakten 26a und 26b um. Die beiden Knickfedern 23a und 23b können über die Druckplatten elektrisch verbunden sein und ohne eigenen Anschluß als Brückenkontakt wirken. Werden diese Knickfedern 23a und 23b voneinander isoliert und mit jeweils eigenen Anschlüssen versehen, so werden zwei Umschalter gebildet.

Bei der Ausführungsform gemäß Fig. 7 sind zwei Druckplatten 38a und 38b mit einem Spannband 39 auf die beiden Stirnseiten des Längswandlers 2 gespannt. Das Spannband 39, von dem in Fig. 7 lediglich eine Seite zu sehen ist, umgibt den Längswandler so, daß er in seiner Längsrichtung unter Druck steht. Bei Erregung und damit verbundener Verkürzung des Längswandlers 2 werden die Druckplatten 38a und 38b aneinander angenähert, so daß die zwischen ihnen gespannte Druckfeder 33 vom Gegenkontakt 35 auf den Gegenkontakt 36 umschaltet.

Für alle Ausführungsformen kann zusätzlich zur Erzeugung einer Kippcharakteristik und zur Verstärkung der Kontaktkraft ein Dauermagnetsystem vorgesehen werden. In Fig. 8 und 9 ist schematisch eine Ausführungsform für ein derartiges Dauermagnetsystem vorgesehen. Dabei ist ein Dauermagnet 40 zwischen zwei Polschuhen 41 und 42 angeordnet, deren freie Polflächen jeweils an die Gegenkontaktelemente 5 und 6 herangeführt sind. Ein derartiges Dauermagnetsystem kann in dieser oder in einer abgewandelten Form für alle vorher beschriebenen Relaissysteme zur Anwendung kommen.

## Patentansprüche

1. Piezoelektrisches Relais mit mindestens einem piezokeramischen Längswandler (2), dessen Längenänderung, beim Anlegen einer Spannung eine proportionale Änderung der Einspannlänge mindestens eines als Knickfeder (3 ; 23a, 23b ; 33) ausgebildeten Kontaktelements bewirkt, wobei der Mittelbereich der Knickfeder (3 ; 23a, 23b ; 33) relativ zu mindestens einem Gegenkontaktelement (5, 6 ; 25a, 25b, 26a, 26b ; 35, 36) eine Transversalbewegung ausführt, dadurch gekennzeichnet, daß die Knickfeder (3 ; 23a, 23b ; 33)
im wesentlichen parallel zu dem Längswandler (2) eingespannt ist, wobei ihre Einspannlänge durch die Längenänderung des Längswandlers (2) gleichsinnig proportional veränderbar ist, und
durch Mittel zur elastischen Vorspannung in kraftschlüssige Druckverbindung mit den Stirnflächen des Längswandlers (2) gebracht ist.

2. Relais nach Anspruch 1, dadurch gekennzeichnet, daß die Knickfeder (3) mit ihren beiden Enden (3a, 3b) unmittelbar an die Enden (2a, 2b) des Längswandlers (2) gekoppelt und in ihrem Mittelbereich mit Kontaktoberflächen (4) versehen ist.

3. Relais nach Anspruch 1, dadurch gekennzeichnet, daß die Enden der Knickfeder (3) über ein Hebelsystem an die Enden des Längswandlers (2) gekoppelt sind.

4. Relais nach einem der Ansprüche 1 bis 3, dadurch gekennzeichnet, daß die Knickfeder (3) bzw. ein Hebelarm (8) des Hebelsystems mittels einer Druckfeder (7 ; 17) an den Längswandler (2) in dessen Reaktionsrichtung angedrückt wird.

5. Relais nach Anspruch 3, dadurch gekennzeichnet, daß ein Hebelarm (8) für die Knickfeder (3) über eine feste Einspannung (1a) in einem Gehäuserahmen (1) in Reaktionsrichtung des Längswandlers (2) vorgespannt ist.

6. Relais nach Anspruch 3, dadurch gekennzeichnet, daß zwei in einer Halterung (19) eingespannte Hebelarme (18a, 18b) für die Enden der Knickfeder (3) eine Vorspannung auf beide Stirnflächen des Längswandlers (2) ausüben.

7. Relais nach Anspruch 3, dadurch gekennzeichnet, daß zwei Druckplatten (38a, 38b) mittels eines den Längswandler (2) umschließenden Druckrahmens (39) auf die Stirnflächen des Längswandlers (2) gedrückt werden und mit ihren freien Enden mindestens eine Knickfeder (33) einschließen.

8. Relais nach Anspruch 3 oder 7, dadurch gekennzeichnet, daß beiderseits des Längswandlers (2) je eine Knickfeder (23a, 23b) angeordnet ist und daß auf beiden Stirnseiten des Längswandlers (2) jeweils eine Druckplatte (28a, 28b) aufliegt, wobei die an ihren Enden miteinander verbundenen Knickfedern (23a, 23b) und Druckplatten (28a, 28b) einen Druckrahmen für den Längswandler (2) bilden, dessen Druckkräfte durch eine Vorspannung der Knickfedern (23a, 23b) erzeugt werden.

9. Relais nach einem der Ansprüche 1 bis 8, dadurch gekennzeichnet, daß der kontaktgebende Abschnitt der Knickfeder (3) zumindest teilweise ferromagnetisch ist und zwischen den Polschuhen (41, 42) eines Dauermagnetsystems liegt.

## Claims

1. Piezoelectric relay with at least one piezoceramic longitudinal transducer (2), the change in length of which on the application of a voltage causes a proportional change in the clamped length of at least one contact element constructed as bent spring (3 ; 23a, 23b ; 33), the central region of the bent spring (3 ; 23a, 23b ; 33) executing a transverse motion relative to at least one counter-contact element (5, 6 ; 25a, 25b, 26a, 26b ; 35, 36), characterized in that the bent spring (3 ; 23a, 23b ; 33)
is clamped essentially parallel to the longitudinal transducer (2), it being possible by means of the change in length of the longitudinal transducer (2) to change its clamped length proportionally in the same sense and
is brought into non-positive compressive connection with the end faces of the longitudinal transducer (2) through means for elastic biasing.

2. Relay according to Claim 1, characterized in that the bent spring (3) is coupled with its two ends (3a, 3b) directly to the ends (2a, 2b) of the longitudinal transducer (2), and is provided with contact surfaces (4) in its central region.

3. Relay according to Claim 1, characterized in that the ends of the bent spring (3) are coupled via a lever system to the ends of the longitudinal transducer (2).

4. Relay according to any of Claims 1 to 3, characterized in that the bent spring (3) or a lever arm (8) of the lever system is pressed against the longitudinal transducer (2) in the direction of reaction of the latter by means of a compression spring (7 ; 17).

5. Relay according to Claim 3, characterized in that a lever arm (8) for the bent spring (3) is biased in the direction of reaction of the longitudinal transducer (2) via a fixed clamping device (1 a) in a housing framework (1).

6. Relay according to Claim 3, characterized in that two lever arms (18a, 18b), clamped in a support (19) and provided for the ends of the bent spring (3), exert a bias on the two end faces of the longitudinal transducer (2).

7. Relay according to Claim 3, characterized in that two pressure plates (38a, 38b) are pressed against the end faces of the longitudinal transducer (2) by means of a pressure frame (39) enclosing the longitudinal transducer (2), and enclose at least one bent spring (33) with their free ends.

8. Relay according to Claim 3 or 7, characterized in that a bent spring (23a, 23b) is arranged respectively on either side of the longitudinal transducer (2), and in that a pressure plate (28a, 28b) lies respectively on either end face of the longitudinal transducer (2), the bent springs (23a, 23b) and pressure plates (28a, 28b) connected with one another at their ends forming a pressure frame for the longitudinal transducer (2), the pressure forces of which are produced by a - biasing if the bent springs (23a, 23b).

9. Relay according to one of Claims 1 to 8, characterized in that the contact-making section of the bent spring (3) is at least partially ferromagnetic, and lies between the pole shoes (41, 42) of a permanent magnet system.

## Revendications

1. Relais piézoélectrique comportant au moins un transducteur piézocéramique longitudinal (2), dont la variation de longueur, obtenue lors de l'application d'une tension, provoque une variation proportionnelle de la longueur, comptée entre les points d'encastrement, d'au moins un élément de contact réalisé sous la forme d'un ressort de flexion (3 ; 23a, 23b ; 33), la zone médiane du ressort de flexion (3 ; 23a, 23b ; 33) exécutant un déplacement transversal par rapport à au moins un élément de contact antagoniste (5, 6 ; 25a, 25b, 26b ; 35, 36), caractérisé par le fait que le ressort de flexion (3 ; 23a ; 23b ; 33)
est encastré de manière à être sensiblement parallèle au transducteur longitudinal (2), sa longueur entre les points d'encastrement pouvant être modifiée d'une manière proportionnelle et en sens opposé, sous l'effet de la variation de longueur du transducteur longitudinal (2), et
est amené, par des moyens servant à produire une précontrainte élastique, à venir en contact, selon une liaison de force avec application d'une pression, avec les surfaces frontales du transducteur longitudinal (2).

2. Relais suivant la revendication 1, caractérisé par le fait que le ressort de flexion (3) est accouplé, par ses deux extrémités (3a, 3b), directement aux extrémités (2a, 2b) du transducteur longitudinal (2) et comporte, dans sa partie médiane, des surfaces de contact (4).

3. Relais suivant la revendication 1, caractérisé par le fait que les extrémités du ressort de flexion (3) sont accouplées par l'intermédiaire d'un système à levier aux extrémités du transducteur longitudinal (2).

4. Relais suivant l'une des revendications 1 à 3, caractérisé par le fait que le ressort de flexion (3) ou un bras de levier (8) du système à levier est repoussé, au moyen d'un ressort de pression (7 ; 17), contre le transducteur longitudinal (2) dans la direction de réaction de ce dernier.

5. Relais suivant la revendication 3, caractérisé par le fait qu'un bras de levier (8) pour le ressort de flexion (3) est précontraint par l'intermédiaire d'un ancrage fixe (1a) dans un cadre formant boîtier (1), dans la direction de réaction du transducteur longitudinal (2).

6. Relais suivant la revendication 3, caractérisé par le fait que deux bras de levier (18a, 18b), ancrés dans un support (19), pour les extrémités du ressort de flexion (3) exercent une précontrainte sur les deux surfaces frontales du transducteur longitudinal (2).

7. Relais suivant la revendication 3, caractérisé par.le fait que deux plaques de pression (38a, 38b) sont repoussées, au moyen d'un cadre de pression (39) entourant le transducteur longitudinal (2), contre les faces frontales de ce transducteur et enserrent, par leurs extrémités libres, au moins un ressort de flexion (33).

8. Relais suivant la revendication 3 ou 7, caractérisé par le fait qu'un ressort de flexion (23a, 23b) est disposé de chaque côté du transducteur longitudinal (2) et qu'une plaque de pression (28a, 28b) s'applique sur chaque face frontale du transducteur longitudinal (2), les ressorts de flexion (23a, 23b) et les plaques de pression (28a, 28b) qui sont reliés entre eux par leurs extrémités, formant un cadre de pression pour le transducteur longitudinal (2), dont les forces de pression sont produites par une précontrainte des ressorts de flexion (23a, 23b).

9. Relais suivant l'une des revendications 1 à 8, caractérisé par le fait que la section, qui établit le contact, du ressort de flexion (3) est au moins partiellement ferromagnétique et est située entre les pièces polaires (41, 42) d'un système d'aimant permanent.
